# EUROPÄISCHE PATENTSCHRIFT

(11) **EP 0 431 431 B1**
(45) Veröffentlichungstag und Bekanntmachung des Hinweises auf die Patenterteilung: **07.07.1993**
(21) Anmeldenummer: 90122497.2
(22) Anmeldetag: 26.11.1990
(51) Int. Cl.: B05C 11/04, B05B 17/06

(54) **Rakeleinrichtung**
Doctoring device
Dispositif de racle

(30) Priorität: 07.12.1989 DE 3940450
(43) Veröffentlichungstag der Anmeldung: 12.06.1991
(73) Patentinhaber: J.M. Voith GmbH, D-89522 Heidenheim (DE)
(72) Erfinder: Sollinger, Hans-Peter, Dr., W-7920 Heidenheim (DE); Madrzak, Zygmunt, W-7920 Heidenheim (DE)
(74) Vertreter: Weitzel, Wolfgang, Dr.-Ing.

(56) Entgegenhaltungen:
- EP-A- 0 004 605
- EP-A- 0 305 827
- DE-A- 2 951 649
- DE-C- 937 683
- GB-A- 779 425

## Beschreibung

Die Erfindung betrifft eine Rakeleinrichtung entsprechend dem Oberbegriff des Patentanspruchs 1. Eine solche Rakeleinrichtung ist bekannt aus der US-PS 43 69 731.

Bei diesen Einrichtungen ist es nicht zu verhindern, daß in dem Spalt, in welchem die Streichklinge gegen den sie festlegenden Anschlag gedrückt wird, sich Rückstandsteilchen der Streichmasse festsetzen und dort altern. Sie führen dazu, daß kein einwandfreier Sitz der Streichklinge in ihrer Einspannung mehr gegeben ist. Die Reinigungsmöglichkeiten des Sitzes der Streichklinge sind in solchen Fällen recht schlecht. Es hat sich eine Einrichtung eingebürgert, bei welcher die Streichklinge durch einen pneumatischen Druckschlauch eingespannt wird. Ein Beispiel dafür ist auch die genannte US-Patentschrift. Hierbei sind die Reinigungsmöglichkeiten natürlich noch schlechter. Es ist erwünscht, eine Reinigungsmöglichkeit vorzusehen, daß beim Klingenwechsel in sehr kurzer Zeit die Reinigung des Klingensitzes erfolgen kann.

Diese Aufgabe wird erfindungsgemäß durch die Merkmale des kennzeichnenden Teils des Patentanspruchs 1 gelöst.

Nachfolgend wird die Erfindung anhand zweier in der Zeichnung dargestellter Ausführungsbeispiele erläutert, wobei in
- Fig.1 u.2: jeweils ein Querschnitt durch die Rakeleinrichtung und in
- Fig. 3: eine Teilansicht und -Längsschnitt zu letzterer in verkleinertem Maßstab

dargestellt ist.

In Fig. 1 ist die Rakeleinrichtung mit 1 und die Walze C gekennzeichnet, wobei die Bewegungsrichtung der Oberfläche der Walze durch den dicken Pfeil gekennzeichnet ist. Die Rakeleinrichtung befindet sich auf einem Träger 8, der in seinem oberen Teil einen Anschlag 6 für die hier als Streichklinge 2 dienende Blattfeder aufweist, die hier strichpunktiert dargestellt ist, weil sie bei dem dargestellten Reinigungszustand der Rakeleinspannung nicht vorhanden sein soll. Zum Betrieb wird die Streichklinge mittels der Schieberplatte 5 gegen den Anschlag 6 gepreßt. Diese Schieberplatte 5 ist in dem oberen Teil einer Rinne 3 vorgesehen, die sich parallel zum Anschlag 6 und zur Streichklinge 2 erstreckt.

Die Streichklinge wird durch eine Druckleiste 12 an die Gegenwalze C mittels einer Hubvorrichtung angepreßt, von der hier nur die Hubstange 14 und die Befestigungsplatte 15 dargestellt sind. Für die Führung der Druckleiste 12 ist eine obere Führungsplatte 13 vorgesehen.

In der dem Anschlag 6 gegenüber befindlichen Seitenwand 19 als bevorzugtem Ort der Rinne 3 befinden sich in einer zu dieser parallelen Reihe mehrere Schwingungsimpulselemente 7. Die elektrischen Anschlüsse für diese befinden sich in einem Kanal 11, der ebenfalls parallel zur Rinne 3 verläuft. Die Kabel sind hier bei 16 angedeutet. Die Schwingungselemente 7 schließen hier im wesentlichen bündig mit der Seitenwand 19 der Rinne 3 ab und sind durch eine Schwingungsplatte (Membrane) 9 abgedeckt. Besteht z.B. ein Abstand zwischen den einzelnen Schwingungselementen 11 von etwa 20 cm, so kann man für jedes Schwingungselement 11 eine Schwingungsplatte 9 vorsehen. Diese Schwingungsimpulserreger können vorzugsweise auf piezo-elektrischer Basis arbeiten, in welchem Fall sie praktisch als kleine runde Zylinder ausgebildet sind, die in entsprechende zylindrische Kanäle 18 eingesteckt und eingeklebt werden können. Es sind dann u.U. gar keine Schwingungsplättchen 9 nötig.

Es ist auch möglich, in einem größeren gegenseitigen Abstand die Schwingungserreger, z.B. Ultraschallsender 7, dafür aber in einer parallel zur Rinne 3 verschieblichen Leiste 20 anzuordnen und diese Leiste während des Reinigungsvorganges hin- und herzubewegen, so daß der gesamte Sitzbereich der Streichklinge beschallt wird.

Für den Reinigungsfall wird der Plattenschieber 5 wie dargestellt zurückgezogen und die Rinne 3 z.B. mit Wasser gefüllt. Werden nun die Schwingungserreger in Schwingungen versetzt, vorzugsweise mit Ultraschallfrequenz, so werden die Schmutzteilchen, die sich in der Rinne und insbesondere an der Preßkante des Plattenschiebers 5 und des Anschlages 6 festgesetzt haben, losgelöst. Man kann sie fortspülen, indem man fortlaufend Wasser in die Rinne eingibt. Um das Wasser in der Rinne zu halten, ist diese natürlich an beiden Enden, also im Bereich der beiden Enden der Walze C, durch Verschlußplatten abgeschlossen. Man kann diese Verschlußplatten mit Anschlüssen für das Wasser versehen. Man kann zumindest eine dieser Abschlußplatten auch als Klappe ausführen, welche mittels einer Gummidichtung an der stirnseitigen Rinnenwand abdichtet. Man kann diese Klappe ein wenig lüften, so daß das Reinigungswasser entsprechend der zugegebenen Überschußmenge kontinuierlich abfließen kann. Ist der Reinigungsvorgang beendet, wird kein Wasser mehr zugegeben, eventuell die Abschlußklappe völlig geöffnet, so daß das in der Rinne enthaltene Wasser einschließlich der darin enthaltenen Verunreinigungen abfließt.

Unter Umständen ist auch eine Reinigung während des Betriebes, also während des Streichens mit vorhandener Streichklinge möglich. Dies könnte auch relativ sinnvoll sein, weil es dadurch möglicherweise erst gar nicht zu größeren Ansetzungen im Sitzbereich der Streichklinge kommt.

Es ist nicht erforderlich, daß das Rakelelement eine Streichklinge ist, sondern es kann auch als solches eine in einem Rakelbett geführte Rollrakel dienen, welche von einem klingenähnlichen Halter gehalten wird. Auch dieser klingenähnliche Halter, z.B. eine Blattfeder, kann in einer wie dargestellt ausgeführten Klingenhalterung festgelegt werden.

In Fig. 2 ist eine Anordnung mit einem Schwinger 21 dargestellt, der als ein Stab mit kreisförmigem Querschnitt ausgebildet ist, der sich entlang der gesamten Längserstreckung der Rakelrinne 3' befindet. Seine Länge entspricht also auch im wesentlichen der Länge der Streichklinge oder einer das Rollrakelbett haltenden Blattfeder. Ansonsten sind in der Figur ähnliche Bauteile wie in Fig. 1 mit jeweils dem gleichen Bezugszeichen, aber mit Apostroph versehen, gekennzeichnet. Hierbei ist der Schwinger 21 über seine Länge verteilt von Lagerböcken 22 aus einem Kunststoff, wie Polyurethan, unterstützt. Diese Stellen sollen sich vorzugsweise an den Schwingungsknoten der Schwingung des Stabes befinden, die durch einen stirnseitig an diesen angekoppelten, auf einer Konsole 31 gelagerten Schwingungserreger 27, 28 erzeugt wird. Stab 21 und Schwingungserreger können auch eine Transversalbewegung, d.h. in Längsrichtung der Blattfeder bzw. Rakelrinne 3' ausführen, so daß alle Stellen der Rakelrinne von den Schallwellen überstrichen werden. Ein Anschluß für die Flüssigkeit, insbesondere Wasser, ist als Rohranschluß 25 angedeutet, dessen zentrale Öffnung sich über den Raum 24 und Kanal 23 in die Rakelrinne 3' fortsetzt. Es können mehrere solcher Anschlüsse über die Länge der Rakelrinne 3' verteilt angeordnet sein.

Die Schwingungsfrequenzen können zwischen 20 und 80 kHz liegen. Es kann auch je ein Schwingungserreger an beiden Enden des stabförmigen Schwingers angekoppelt sein.

Als Schwingungserreger kommt hier ein Element 27 mit Magnetostriktion in Frage, das über ein Kopplungsstück 28 (sogenannter Booster) zur Amplitudenanpassung mit dem Schwinger 21 verbunden ist. Es können nicht dargestellte Trennfugen mit Flansch und Verbindungsschrauben und/oder Verklebung zu beiden Enden des Kopplungsstücks vorgesehen sein. Eine Dichtungsdurchführung für den Schwinger ist in der Stirnwand 26 der Rakelrinne 3' vorgesehen, wobei die Dichtung 30 mittels Brille 29 angepreßt wird.Man kann den Schwingungserreger auch am Halteflansch 32 festlegen.

Die Schwingungserreger vertreibt die Firma Martin Walter, Ultraschalltechnik GmbH, Erlenweg 14, Postfach 1246, D-7516 Karlsbad-Auerbach.

## Patentansprüche

1. Rakeleinrichtung mit einem Sitz für eine als Rakelelement dienende oder damit verbundene Blattfeder (2), die in ihrem von der Streichkante des Rakelelements entfernten Bereich durch ein Spannelement (5, 5') einspannbar ist, das die Blattfeder gegen einen Anschlag (6) preßt, dadurch gekennzeichnet, daß im Einspannbereich eine zu der genannten Streichkante parallele Rinne (3, 3') am Sitz der Blattfeder (2) vorgesehen ist und daß entweder eine längs der Rinne (3) sich erstreckende Reihe von Schwingungsimpulsgebern (7) in einer von der Blattfeder (2) entfernten Wandung (19) der Rinne (3) angeordnet ist oder innerhalb der Rinne (3') ein entsprechend langer, stabförmiger Schwinger (21) sich befindet, an den an einer oder beiden Stirnseiten ein Schwingungsimpulsgeber (27) angekoppelt ist.

2. Rakeleinrichtung nach Anspruch 1, dadurch gekennzeichnet, daß als Spannelement der Blattfeder (2) ein Plattenschieber (5, 5') dient, der sich im wesentlichen im oberen Bereich der Rinne (3, 3') befindet.

3. Rakeleinrichtung nach einem der Ansprüche 1 oder 2, dadurch gekennzeichnet, daß als Schwingungsimpulsgeber (7, 27) Piezo-elemente oder magnetostriktive Elemente mit Senderfrequenzen zwischen 20 und 80 kHz vorgesehen sind.

4. Rakeleinrichtung nach einem der Ansprüche 1 bis 3, dadurch gekennzeichnet, daß die Schwingungsimpulsgeber (7) in einer zur Rinne (3) parallel hin- und herbeweglichen, dem Anschlag (6) gegenüber befindlichen Leiste (20) angeordnet sind.

5. Rakeleinrichtung nach Anspruch 4, dadurch gekennzeichnet, daß die Schwingungsimpulsgeber (7) durch ein oder mehrere Schwingbleche (9) abgedeckt sind.

6. Rakeleinreichung nach einem der Anspruche 1 bis 3, dadurch gekennzeichnet, daß der stabförmige Schwinger (21) aus Metall höchsten Elastizitätsmoduls, wie Titan, besteht.

7. Rakeleinrichtung nach einem der Ansprüche 1 bis 3 oder 6, dadurch gekennzeichnet, daß der stabförmige Schwinger (21) in Richtung seiner Längsachse hin- und herbeweglich ist.

8. Rakeleinrichtung nach einem der Ansprüche 1 bis 3, 6 oder 7, dadurch gekennzeichnet, daß der stabförmige Schwinger (21) an wenigstens einigen Stellen seiner Schwingungsknoten auf Lagerböcken (22) aufliegt, die aus einem Kunststoff, wie Polyurethan, bestehen.

9. Verfahren zum Betrieb einer Streicheinrichtung, dadurch gekennzeichnet, daß mittels einer unter Ultraschallfrequenz gesetzten Flüssigkeitsmenge der Sitz der Streichklinge oder Rakelhalterung gereinigt wird.

## Claims

1. Doctoring device, comprising a seat for a spring leaf (2), which serves as a doctoring element and which is connected thereto and which is clamped in its area remote from the coating edge of the doctoring element by a clamping element (5, 5') which presses the spring leaf against a stop (6), **characterised in that** in the clamping area is provided a channel (3, 3'), which runs parallel with the aforementioned coating edge (3, 3'), at the seat of the spring leaf (2), and that either an array of oscillatory pulse generators (7), which extends along the channel (3), is arranged in a wall (19), which is remote of the spring leaf (2), of the channel (3), or that inside the channel (3') is positioned a rodshaped oscillator (21) of corresponding length, to which an oscillatory pulse generator (27) is connected on one or both ends.

2. Doctoring device according to claim 1, **characterised in that** a plate slide (5, 5'), which is located substantially in the upper area of the channel (3, 3'), serves as a clamping element of the spring leaf (2).

3. Doctoring device according to one of claims 1 or 2, characterised in that piezo elements or magnetostrictive elements with emitter frequencies between 20̸ and 80̸ kHz are provided as oscillatory pulse generators (7, 27),

4. Doctoring device according to one of claims 1 to 3, **characterised in that** the oscillatory pulse generators (7) are arranged in ledge (20̸), which is movable to and fro parallel with the channel (3) and which is located opposite the stop (6).

5. Doctoring device according to claim 4, **characterised in that** the oscillatory pulse generators (7) are covered by one or more oscillation sheets (9).

6. Doctoring device according to one of claims 1 to 3, **characterised in that** the rodshaped oscillator (21) is made of a metal of highest elasticity module, such as titanium.

7. Doctoring device according to one of claims 1 to 3 or 6, **characterised in that** the rodshaped oscillator (21) is movable to and fro in the direction of its longitudinal axis.

8. Doctoring device according to one of claims 1 to 3, 6 or 7, **characterised in that** the rodshaped oscillator (21) is seated in at least a few locations of its oscillation nodes on mounts (22) which are made of a plastic material, such as polyurethane.

9. Process for operating a coating device, **characterised in that** the seat of a coating blade or a doctoring holder is cleaned by means of a volume of liquid which is subjected to an ultra-sound frequency.

## Revendications

1. Dispositif de racle, comprenant un siège pour un ressort à lame (2) servant d'élément de racle, ou relié à un tel élément, et agencé de façon à pouvoir être serré, dans sa zone éloignée de l'arête d'enduction de l'élément de racle, au moyen d'un élément de serrage (5, 5') qui applique ce ressort à lame contre une butée (6), caractérisé en ce que, dans la zone de serrage, il est prévu une gouttière (3, 3') parallèle à ladite arête d'enduction et située à l'endroit du siège du ressort à lame (2) et en ce que, ou bien une série d'émetteurs d'impulsions oscillatoires (7) est disposée, s'étendant le long de la gouttière (3), dans une paroi (19) de cette gouttière (3) qui est éloignée du ressort à lame (2), ou bien il est prévu, à l'intérieur de la gouttière (3'), un dispositif oscillant (21), en forme de tige et d'une longueur correspondante, auquel est accouplé, sur l'une de ses faces frontales ou sur les deux, un émetteur d'impulsions oscillatoires (27).

2. Dispositif de racle suivant la revendication 1, caractérisé en ce que l'élément de serrage du ressort à lame (2) est constitué par une plaque-poussoir (5, 5') qui est disposée pratiquement dans la partie supérieure de la gouttière (3, 3').

3. Dispositif de racle suivant l'une des revendications 1 ou 2, caractérisé en ce que, comme émetteur d'impulsions oscillatoires (7, 27), il est prévu des éléments piézo-électriques ou des éléments à magnétostriction présentant une fréquence émettrice comprise entre 20 et 80 kHz.

4. Dispositif de racle suivant l'une des revendications 1 à 3, caractérisé en ce que les émetteurs d'impulsions oscillatoires (7) sont disposés dans une barre (20) située en regard de la butée (6) et pouvant être déplacée suivant un mouvement de va-et-vient parallèlement à la gouttière (3).

5. Dispositif de racle suivant la revendication 4, caractérisé en ce que les émetteurs d'impulsions oscillatoires (7) sont recouverts par une ou plusieurs tôles oscillantes (9).

6. Dispositif de racle suivant l'une des revendications 1 à 3, caractérisé en ce que l'élément oscillant (21) en forme de tige est constitué d'un métal à module d'élasticité plus élevé, tel que le titane.

7. Dispositif de racle suivant l'une des revendications 1 à 3 ou 6, caractérisé en ce que l'élément oscillant (21) en forme de tige est agencé de façon à pouvoir être déplacé suivant un mouvement de va-et-vient suivant la direction de son axe longitudinal.

8. Dispositif de racle suivant l'une des revendications 1 à 3, 6 ou 7, caractérisé en ce que l'élément oscillant (21) en forme de tige prend appui, en au moins certains emplacements de ses noeuds d'oscillation, sur des paliers (22) qui sont réalisés en une matière plastique, telle que polyuréthanne.

9. Procédé de mise en oeuvre d'un dispositif d'enduction, caractérisé en ce qu'on nettoie le siège de la lame d'enduction ou du support de racle au moyen d'une masse de liquide mise sous une fréquence d'ultrasons.
